# EUROPÄISCHE PATENTSCHRIFT

(11) **EP 0 852 829 B1**
(45) Veröffentlichungstag und Bekanntmachung des Hinweises auf die Patenterteilung: **17.11.1999**
(21) Anmeldenummer: 96928655.8
(22) Anmeldetag: 17.09.1996
(51) Int. Cl.: H01R 13/514

(54) **ANORDNUNG ZUM VERBINDEN VON EINEM ELEKTRISCHEN STECKER MIT EINEM KOMPLEMENTÄREN STECKER**
ARRANGEMENT FOR CONNECTING AN ELECTRIC PLUG TO A MATCHING PLUG
SYSTEME POUR RACCORDER UN CONNECTEUR ELECTRIQUE A UN CONNECTEUR COMPLEMENTAIRE

(30) Priorität: 26.09.1995 DE 19535822
(43) Veröffentlichungstag der Anmeldung: 15.07.1998
(73) Patentinhaber: THE WHITAKER CORPORATION, Wilmington, Delaware 19808 (US)
(72) Erfinder: ROOSEN, Johannes, Theodorus, Maria, NL-5051 CM Goirle (NL); VAN BRUNSCHOT, Lambertus, Johanna, Gerardus, NL-5688 VV Oirschot (NL); BROEKSTEEG, Johannes, Marcellus, NL-5346 WJ Oss (NL); BERTENS, Aloysius, Antonius, NL-5262 HR Vught (NL)
(74) Vertreter: Heinz-Schäfer, Marion
(86) Internationale Anmeldenummer: IB9600954
(87) Internationale Veröffentlichungsnummer: WO9712425

(56) Entgegenhaltungen:
- FR-A- 1 169 696
- FR-A- 1 526 800
- FR-A- 2 120 554
- US-A- 4 484 792
- US-A- 5 387 130

## Beschreibung

Die Erfindung betrifft eine Anordnung von mindestens einem elektrischen Stecker mit mindestens einem komplementären Stecker.

Aus der WO 95/20252 A2 ist ein elektrischer Stecker, ein Gehäuse für einen solchen Stecker und ein Kontakt für einen solchen Stecker bekannt. Die in dieser Patentanmeldung beschriebenen Stecker umfassen jeweils eine Reihen von Kontakten. Sie sind stapelbar und werden zur Befestigung aufeinander aneinandergeschweisst. In Figur 18 ist beispielsweise ein solcher Stapel aus zwei Steckern dargestellt: Mit der Nummer 302 ist ein Zugentlastungselement bezeichnet, das an das eigentliche Steckergehäuse angegossen wird. Da Verbindungsstecker dazu dienen mit einem komplementären Stecker zusammengesteckt zu werden, ist es sinnvoll eine Vorrichtung an den Steckern vorzusehen, die das Verbinden mit komplementären Steckern erleichtern.

Aus der FR-A-1 526 800 ist eine Anordnung zum Verbinden eines elektrischen Steckers mit einem komplimentären Stecker bekannt. Der erste Stecker weist ein Gehäuse auf, das auf zumindest einer Seite, die zur Fügerichtung parallel verläuft, eine Aussparung aufweist. Es ist ein Verbindungsteil vorgesehen, das in die Aussparung parallel zu der Seite in der die Aussparung angebracht ist parallel zur Fügerichtung des Steckers einschiebbar ist. Das Verbindungsteil weist Mittel zum Kodieren des Steckers auf.

Aus der US-A-5,387,130 ist ein Verbindungsteil bekannt, das senkrecht zur Steckrichtung in die Aussparung zweier übereinander gestapelter Stecker eingeschoben wird. Das Verbindungsteil hält die einzelnen gestapelten Stecker zusammen.

Aus der FR-A-2 120 554 ist ein Verbindungsteil mit Befestigungs-und/oder Kodierungsmitteln beschrieben. Das Verbindungsteil wird in einen Kanal in der Stirnseite des Steckers eingelegt. Es dient ausschliesslich zur Verbindung mit einem komplementären Stecker.

Es ist Aufgabe der Erfindung, eine Anordnung zum Verbinden von einem Modul aus zumindest zwei elektrischen Steckern mit einem komplementären Stecker anzugeben, die Mittel aufweist, die eine solche Verbindung unterstützen.

Die Aufgabe wird durch Anordnungen mit den Merkmalen der Patentansprüche 1, 2 oder 3 gelöst. Vorteilhafte Weiterbildungen der Anordnungen sind in den Patentansprüchen 4 bis 8 angegeben.

Wenn zwei komplementäre Stecker miteinander verbunden werden
sollen, so ist es einerseits vorteilhaft, wenn Mittel zur Befestigung des ersten Stecker am zweiten Stecker vorhanden sind. Diese Mittel zur Befestigung können erstens dazu dienen die beiden Steckerhälften aneinander zu fixieren, aber auch dazu die beiden Steckerhälften leichter zusammenzufügen.

Oftmals ist eine zusätzliche Anforderung, dass ein Stecker nur in einer bestimmten Orientierung in einem komplementären Stecker eingebracht werden kann. Dies kann bedeuten, dass der Stecker nur in einer Orientierung, aber nicht in einer dazu gedrehten Orientierung, z.B. 90° oder 180° gedreht, in den Stecker eingebracht werden soll. Es sind dann Mittel vorgesehen die zum Kodieren des Steckers dienen. Eine solche Kodierung kann auch dazu dienen, dass in einem komplementären Stecker nur eine Art von elektrischen Stecker eingefügt werden soll, eine weitere Art jedoch, die eine andere Kodierung trägt, nicht.

Da es oftmals nicht bekannt ist, mit welcher Kodierung ein Stecker verwendet werden soll und ob ein Stecker auch Mittel zur Befestigung aufweisen soll ist es äusserst hilfreich, wenn die Mittel zur Befestigung oder zum Kodieren am Gehäuse beliebig ausgetauscht werden können.

Ist ein Stecker modular aufgebaut, und besteht aus einer ganzen Reihe von einzelnen Steckern so ist es sinnvoll, wenn
nicht jeder einzelne dieser Stecker Mittel zur Befestigung trägt, oder Mittel zur Kodierung, sondern nur das Gesamtmodul diese Mittel aufweist.

Es wird eine Anordnung zum Verbinden von mindestens zwei gestapelten elektrischen Steckern mit mindestens einem komplementären Stecker aufgezeigt oder
auch zum Verbinden von einem Modul aus mehreren elektrischen Steckern mit einem Modul aus mehreren komplementären Steckern. Die einzelnen Stecker weisen dabei Gehäuse auf. Die Gehäuse tragen auf zumindest einer Seite eine Aussparung. Bei einem Modul aus mehreren elektrischen Steckern ist die Aussparung in den einzelnen Gehäusen gleich ausgestaltet und die Aussparungen übereinander angeordnet. Es ist ein Verbindungsteil vorgesehen, dass derart ausgestaltet ist, dass es in die Aussparung senkrecht zur Fügerichtung des Steckers und parallel zu der Seite des Steckers in der sich die Aussparung befindet einschiebbar ist. In dieser Richtung ist das Verbindungsteil auch wieder aus der Aussparung entnehmbar. Es ist sinnvoll nur ein Verbindungsteil für eine Reihe von übereinanderliegenden Aussparungen vorzusehen. Dieses Verbindungsteil entspricht dann in seiner Höhe der Höhe des Gesamtmoduls.

An dem auswechselbaren Verbindungsteil kann entweder ein Mittel zur Befestigung oder ein Mittel zur Kodierung oder beides vorgesehen sein. Als Mittel zur Befestigung können beispielsweise ein Rastarm mit einem Rasthaken oder eine Rastnase dienen, falls am komplementären Stecker oder einer diesen enthaltenden Leiterplatte oder Gehäusewand entsprechende komplementäre Mittel vorgesehen sind. Als Mittel zur Befestigung kann auch eine Hebeschraube dienen.

Als Mittel zur Kodierung können beispielsweise farbige Kodierungen oder Laschen vorgesehen sein, die in entsprechenden Aussparungen des komplementären Steckers oder einer diesen enthaltenden Leiterplatte oder Gehäusewand eingreifen.

Eine besonders vorteilhafte und zuverlässige Ausgestaltung von Aussparung und Verbindungsteil ist, wenn die Aussparung in Form eines Schwalbenschwanzeinschnittes ausgestaltet ist, und das Verbindungsteil einen Schwalbenschwanzzapfen aufweist.

Das Gehäuse des elektrischen Steckers kann Aussparungen nicht nur an einer Seite sondern an mehreren Seiten aufweisen. Es ist besonders vorteilhaft solche Aussparungen an zwei gegenüberliegenden Seiten des Gehäuses anzubringen. Soll das Verbindungsteil zur Fixierung des Steckers verwendet werden, ist es sinnvoll, dass in beide gegenüberliegende Aussparungen ein Verbindungsteil eingebracht wird. Dient das Verbindungsteil jedoch nur zur Kodierung, so ist es völlig ausreichend, wenn es an einer der Seiten angebracht wird.

Wird ein Modul von mehreren Steckern eingesetzt, so werden diese Stecker aneinandergeschweisst. Vor dem Schweissen ist es jedoch notwendig, dass die Stecker zueinander justiert werden. Ist an den Steckergehäusen eine Aussparung wie oben beschrieben vorgesehen, so ist es möglich in diese Aussparung das entprechende Verbindungsteil einzubringen. Dadurch sind die einzelnen Stecker aufeinander justiert. Sie können nun verschweisst werden. Das Verbindungsteil kann also nicht nur zum Fixieren und Kodieren sondern auch zum Justieren eingesetzt werden.

Ausführungsbeispiele der Erfindung werden anhand der Zeichnungen erläutert. Es zeigen:
Figur 1 ein Verbindungsteil, wie es zum Justieren eingesetzt werden kann,
Figur 2 ein Verbindungsteil, das zum Aufnehmen einer Hebeschraube ausgestaltet ist,
Figur 3 einen einzelnen Stecker mit einem Steckergehäuse mit Aussparungen,
Figur 4 ein Modul aus fünf Steckern mit entsprechenden Aussparungen,
Figur 5 eine Anordnung aus fünf Steckern mit einem Verbindungsteil mit Hebeschraube,
Figur 6 ein Verbindungsteil mit Mitteln zur Kodierung,
Figur 7 ein Modul aus fünf Steckern mit einem Verbindungsteil und Mitteln zur Kodierung,
Figur 8 ein Modul aus sechs Steckern mit einem Verbindungsteil mit Mitteln zur Kodierung und einem komplementären Stecker in einer Frontabdeckplatte,
Figur 9 bis 11 der Vorgang des Verbindens der in Figur 8 dargestellten Anordnung,
Figur 12 ein Verbindungsteil mit Mitteln zur Befestigung und Mitteln zur Kodierung,
Figur 13 einen modular aufgebauter Stecker aus fünf Steckern mit einem Verbindungsteil wie in Figur 12 angegeben.

Figur 1 zeigt ein Verbindungsteil 4, das beispielsweise aus einem Metall oder aus einem Kunststoff bestehen kann. Das Verbindungsteil 4 weist einen Schwalbenschwanzzapfen 41 auf. Dieser erstreckt sich über die Gesamthöhe h des Verbindungsteils 4. Ein Verbindungsteil, das wie in Figur 1 ausgestaltet ist, kann beispielsweise zur Justage von mehreren Steckern, die zu einem modular aufgebauten Stecker zusammengefügt werden sollen, eingesetzt werden.

Figur 2 zeigt ebenfalls ein Verbindungsteil 4 mit einem Schwalbenschwanzzapfen 41. Ausserdem weist dieses Teil ein daran angeformtes Teil mit einer Bohrung auf. Diese Bohrung dient zur Aufnahme einer Hebeschraube.

In Figur 3 ist ein Stecker 1 mit einem Gehäuse 2 dargestellt.
Das Gehäuse weist auf zwei sich gegenüberliegenden Seiten Aussparungen 3, 3' auf, die zur Aufnahme des Verbindungsteils 4 dienen. Die Aussparungen sind wie Schwalbenschwanz-ausschnitte geformt und können den Schwalbenschwanzzapfen 41 des Verbindungsteils 4 aufnehmen. Der Schwalbenschwanzzapfen 41 ist in einer Richtung senkrecht zur Fügerichtung der Stecker und parallel zu der Seite, an der die Aussparung angebracht ist, einfügbar und kann in dieser Richtung auch aus der Aussparung 3, 3' entnommen werden.

Figur 4 zeigt einen modular aufgebauten Stecker der aus mehreren Steckern 11 bis 15, die aufeinander angebracht sind, zusammengesetzt ist. Jeder der Stecker weist ein Gehäuse 21 auf, das auf gegenüberliegenden Seiten Aussparungen 31 bis 35 beziehungsweise 31' aufweist. In diese Aussparungen ist ein Verbindungsteil 4 einfügbar. Der Schwalbenschwanzzapfen des Verbindungsteils entspricht in seiner Höhe h der Höhe h des Gesamtmoduls. Ein Verbindungsteil wie in Figur 1 dargestellt kann dazu eingesetzt werden, die verschiedenen Stecker 11 bis 15 aufeinander zu justieren, bevor sie zusammengeschweisst werden. Dazu wird das Verbindungsteil in die Aussparungen 31- 35 eingefügt. Nach dem Einfügen sind die Stecker 11 bis 15 zueinander justiert.

In Figur 5 ist die in Figur 4 dargestellte modulare Steckeranordnung mit eingebrachten Verbindungsteilen 4 und 4' dargestellt. Die Verbindungsteile entsprechen den in Figur 2 dargestellten Verbindungsteilen. Sie weisen jeweils eine Hebeschraube 5 auf, die zur Fixierung des modular aufgebauten Steckers in einem komplementären Stecker oder in einer Gehäusewand, die diesen Stecker trägt, dienen.

In Figur 6 ist eine weitere Ausgestaltung des Verbindungsteils 4 dargestellt. Es weist ebenfalls einen Schwalbenschwanzzapfen 41 auf und zu dem Mittel 7 zum Kodieren. Diese Mittel sind in Form eines Zapfen ausgebildet, der sich in Richtung zu den komplementären Steckern hin erstreckt.

In den Figuren 8 bis 11 ist nun dargestellt wie eine Anordnung gemäss Figur 7 mit einem komplementären Stecker zusammenwirkt. In Figur 8 ist der modularaufgebaute Stecker mit den Steckern 11 bis 16 und den zugehörigen Gehäusen 21 bis 26, sowie einem Verbindungsteil 4 mit einem Schwalbenschwanzzapfen 41 und einer Lasche 71 als Mittel zum Kodieren zu erkennen. Ausserdem ist ein komplementärer Stecker zu erkennen, der in einer Frontplattenabdeckung 60 fixiert ist. Der komplementäre Stecker 6 weist ebenfalls zwei Laschen 72 und 73 auf, die sich zum ersten Stecker hin erstrecken. Beim Fügen der Stecker wie in den Figuren 9 bis 11 dargestellt greift nun das Mittel zum Kodieren 71 zwischen den beiden Laschen 72 und 73 ein. Ein Verdrehen des Steckers um 180° ist nicht möglich, da die Lasche 71 dann an der Frontabdeckung 60 anstossen wird und ein Fügen nicht erfolgen kann. Es ist auch nicht möglich Stecker mit einer anderen Kodierung, bei denen die Lasche 71 beispielsweise an einer anderen Stelle angebracht ist, in den komplementären Stecker einzufügen.

In den Figuren 12 und 13 ist nun ein Verbindungsteil dargestellt, das sowohl Mittel zum Fixieren als auch Mittel zum Kodieren trägt. Die Hebeschraube 5 ist in einer Bohrung einer Ausformung 51 am Verbindungsteil 4 fixiert. Ausserdem weist das Verbindungsteil 4 eine wie oben bereits beschriebene Lasche 7 auf.

## Patentansprüche

1. Anordnung zum Verbinden von einem elektrischen Stecker mit einem komplementären Stecker mit folgenden Merkmalen:
a) es sind zumindest zwei gestapelte erste elektrische Stecker (11-16) mit jeweils einem Gehäuse (21-26) vorgesehen,
b) die Gehäuse (21-26) weisen auf mindestens einer Seite, die zur Fügerichtung des Steckers parallel verläuft jeweils eine Aussparung (31-35) auf,
c) es ist mindestens ein Verbindungsteil (4) vorgesehen, das derart ausgestaltet ist, dass es in die Aussparungen (31-35) senkrecht zur Fügerichtung der Stecker (11-16) und parallel zur Seite, in der die Aussparungen angebracht sind, einschiebbar ist;
d) das Verbindungsceil (4) weist Mittel zur Befestigung (5) an einem komplementären Stecker (6) oder einer diesen enthaltenden Leiterplatte oder Gehäusewand auf.

2. Anordnung zum Verbinden von einem elektrischen Stecker mit einem komplementären Stecker mit folgenden Merkmalen:
a) es sind zumindest zwei gestapelte erste elektrische Stecker (11-16) mit jeweils einem Gehäuse (21-26) vorgesehen,
b) die Gehäuse (21-26) weisen auf mindestens einer Seite, die zur Fügerichtung des Steckers parallel verläuft jeweils eine Aussparung (31-35) auf,
c) es ist mindestens ein Verbindungsteil (4) vorgesehen, das derart ausgestaltet ist, dass es in die Aussparungen (31-35) senkrecht zur Fügerichtung der Stecker (11-16) und parallel zur Seite, in der die Aussparungen angebracht sind, einschiebbar ist,
d) das Verbindungsteil (4) weist Mittel zum Kodieren (7) des Steckers (1) auf.

3. Anordnung zum Verbinden von einem elektrischen Stecker mit einem komplementären Stecker mit folgenden Merkmalen:
a) es sind zumindest zwei gestapelte erste elektrische Stecker (11-16) mit jeweils einem Gehäuse (21-26) vorgesehen,
b) die Gehäuse (21-26) weisen auf mindestens einer Seite, die zur Fügerichtung des Steckers parallel verläuft jeweils eine Aussparung (31-35) auf,
c) es ist mindestens ein Verbindungsteil (4) vorgesehen, das derart ausgestaltet ist, dass es in die Aussparungen (31-35) senkrecht zur Fügerichtung der Stecker (11-16) und parallel zur Seite, in der die Aussparungen angebracht sind, einschiebbar ist,
d) das Verbindungsteil (4) weist Mittel zur Befestigung (5) an einem komplementären Stecker (6) oder einer diesen enthaltenden Leiterplatte oder Gehäusewand und Mittel zum Kodieren (7) des Steckers auf.

4. Anordnung nach einem der Ansprüche 1 bis 3, dadurch gekennzeichnet, dass die Aussparungen (31-35) die Form eines Schwalbenschwanzeinschnittes aufweisen, und dass das Verbindungsteil (4) einen Schwalbenschwanzzapfen (41) aufweist.

5. Anordnung nach einem der Ansprüche 1, 3 und 4, dadurch gekennzeichnet, dass die Mittel zur Befestigung (5) in Form einer Hebeschraube (8) ausgebildet sind und der komplementäre Stecker (6) oder die diesen enthaltende Leiterplatte oder Gehäusewand entsprechende komplementäre Mittel zum Fixieren der Hebeschraube (8) aufweisen.

6. Anordnung nach einem der Ansprüche 1, 3 und 4, dadurch gekennzeichnet, dass die Mittel zur Befestigung (5) in Form eines Rastarmes mit einem Rasthaken oder in Form einer Rastnase ausgebildet sind und die entprechenden komplementären Mittel am komplementären Stecker oder der diesen enthaltenden Leiterplatte oder Gehäusewand ausgebildet sind.

7. Anordnung nach einem der Ansprüche 1 bis 6, dadurch gekennzeichnet, dass die Gehäuse (21-26) auf zumindest zwei sich gegenüberliegenden Seiten Aussparungen (31-35, 31') aufweisen.

8. Anordnung nach Patentanspruch 7, dadurch gekennzeichnet, dass mindestens zwei Verbindungsteile (4, 4') vorgesehen sind, die in die Aussparungen (31-35, 31') einschiebbar sind.

## Claims

1. Arrangement for connecting an electrical plug to a complementary plug having the following features:
a) there are provided at least two stacked first electrical plugs (11-16) each having a housing (21-26),
b) the housings (21-26) each comprise a recess (31-35), on at least one side running parallel to the joining direction of the plug,
c) there is provided at least one connecting part (4) which is configured in such a way that it can be inserted into the recesses (31-35) perpendicular to the joining direction of the plugs (11-16) and parallel to the side in which the recesses are disposed,
d) the connecting part (4) comprises means for fastening (5) to a complementary plug (6) or a printed circuit board or housing wall including this complementary plug.

2. Arrangement for connecting an electrical plug to a complementary plug having the following features:
a) there are provided at least two stacked first electrical plugs (11-16) each having a housing (21-26),
b) the housings (21-26) each comprise a recess (31-35), on at least one side running parallel to the joining direction of the plug,
c) there is provided at least one connecting part (4) which is configured in such a way that it can be inserted into the recesses (31-35) perpendicular to the joining direction of the plugs (11-16) and parallel to the side in which the recesses are disposed,
d) the connecting part (4) comprises means for coding (7) the plug (1).

3. Arrangement for connecting an electrical plug to a complementary plug having the following features:
a) there are provided at least two stacked first electrical plugs (11-16) each having a housing (21-26),
b) the housings (21-26) each comprise a recess (31-35), on at least one side running parallel to the joining direction of the plug,
c) there is provided at least one connecting part (4) which is configured in such a way that it can be inserted into the recesses (31-35) perpendicular to the joining direction of the plugs (11-16) and parallel to the side in which the recesses are disposed,
d) the connecting part (4) comprises means for fastening (5) to a complementary plug (6) or a printed circuit board or housing wall including this complementary plug, and means for coding (7) the plug.

4. Arrangement according to one of Claims 1 to 3, characterized in that the recesses (31-35) are in the shape of a dovetail mortice, and in that the connecting part (4) comprises a dovetail tenon (41).

5. Arrangement according to one of Claims 1, 3 and 4, characterized in that the means for fastening (5) are constructed in the form of a jack screw (8) and the complementary plug (6) or the printed circuit board or housing wall including this complementary plug comprise corresponding complementary means for fixing the jack screw (8).

6. Arrangement according to one of Claims 1, 3 and 4, characterized in that the means for fastening (5) are constructed in the form of a latching arm with a latching hook or in the form of a latching tab and the corresponding complementary means are constructed on the complementary plug or the printed circuit board or housing wall including this complementary plug.

7. Arrangement according to one of Claims 1 to 6, characterized in that the housings (21-26) comprise recesses (31-35, 31') on at least two mutually opposite sides.

8. Arrangement according to Claim 7, characterized in that at least two connecting parts (4, 4') are provided which can be inserted into the recesses (31-35, 31').

## Revendications

1. Dispositif servant à connecter une fiche électrique avec une fiche complémentaire, présentant les caractéristiques ci-dessous:
a) le dispositif comporte au moins deux premières fiches électriques empilées (11-16), comportant chacune un boîtier (21-26),
b) les boîtiers (21-26) comportent chacun un évidement (31-35) sur au moins un côté, s'étendant parallèlement à la direction d'assemblage de la fiche,
c) le dispositif comporte au moins un élément de connexion (4), conçu de sorte à pouvoir être inséré dans les évidements (31-35), perpendiculairement à la direction d'assemblage des fiches (11-16) et parallèlement au côté sur lequel sont agencés les évidements,
d) l'élément de connexion (4) comporte des moyens pour la fixation (5) sur une fiche complémentaire (6) ou sur une plaquette de circuits imprimés ou une paroi de boîtier contenant celle-ci.

2. Dispositif servant à connecter une fiche électrique avec une fiche complémentaire, présentant les caractéristiques ci-dessous:
a) le dispositif comporte au moins deux premières fiches électriques empilées (11-16), comportant chacune un boîtier (21-26),
b) les boîtiers (21-26) comportent chacun un évidement (31-35) sur au moins un côté, s'étendant parallèlement à la direction d'assemblage de la fiche,
c) le dispositif comporte au moins un élément de connexion (4), conçu de sorte à pouvoir être inséré dans les évidements (31-35), perpendiculairement à la direction d'assemblage des fiches (11-16) et parallèlement au côté sur lequel sont agencés les évidements,
d) l'élément de connexion (4) comporte des moyens pour le codage (7) de la fiche (1).

3. Dispositif servant à connecter une fiche électrique avec une fiche complémentaire, présentant les caractéristiques ci-dessous:
a) le dispositif comporte au moins deux premières fiches électriques empilées (11-16), comportant chacune un boîtier (21-26),
b) les boîtiers (21-26) comportent chacun un évidement (31-35) sur au moins un côté, s'étendant parallèlement à la direction d'assemblage de la fiche,
c) le dispositif comporte au moins un élément de connexion (4), conçu de sorte à pouvoir être inséré dans les évidements (31-35), perpendiculairement à la direction d'assemblage des fiches (11-16) et parallèlement au côté sur lequel sont agencés les évidements,
d) l'élément de connexion (4) comporte des moyens pour la fixation (5) sur une fiche complémentaire (6) ou sur une plaquette de circuits imprimés ou une paroi de boîtier contenant celle-ci, ainsi que des moyens pour le codage (7) de la fiche.

4. Dispositif selon l'une des revendications 1 à 3, caractérisé en ce que les évidements (31-35) ont la forme d'une entaille à queue d'aronde, et en ce que l'élément de connexion (4) comporte un tenon en queue d'aronde (41).

5. Dispositif selon l'une des revendications 1, 3 et 4, caractérisé en ce que les moyens de fixation (5) ont la forme d'une vis de levée (8), la fiche complémentaire (6) ou la plaquette de circuits imprimés ou la paroi de boîtier contenant celle-ci comportant des moyens complémentaires correspondants pour la fixation de la vis de levée (8).

6. Dispositif selon l'une des revendications 1, 3 et 4, caractérisé en ce que les moyens de fixation (5) ont la forme d'un bras d'encliquetage avec un crochet d'encliquetage, ou la forme d'une languette d'encliquetage, des moyens complémentaires correspondants étant agencés sur la fiche complémentaire ou la plaquette de circuits imprimés ou la paroi de boîtier contenant celle-ci.

7. Dispositif selon l'une des revendications 1 à 6, caractérisé en ce que les boîtiers (21-26) comportent des évidements (31-35, 31') sur au moins deux côtés opposés.

8. Dispositif selon la revendication 7, caractérisé en ce qu'il comporte au moins deux éléments de connexion (4, 4'), pouvant être insérés dans les évidements (31-35, 31').
